# EUROPÄISCHE PATENTSCHRIFT

(11) **EP 2 083 956 B1**
(45) Veröffentlichungstag und Bekanntmachung des Hinweises auf die Patenterteilung: **20.04.2011**
(21) Anmeldenummer: 07815156.0
(22) Anmeldetag: 22.10.2007
(51) Int. Cl.: B21H 5/02, B22F 5/08

(54) **VERFAHREN ZUR HERSTELLUNG EINES EINSTÜCKIGEN, METALLISCHEN MEHRFACHRADES UND MEHRFACHRAD**
METHOD FOR THE PRODUCTION OF A ONE-PIECE METALLIC MULTIPLE WHEE AND MULTIPLE WHEEL
PROCEDE DE FABRICATION D'UNE ROUE MULTIPLE METALLIQUE EN UNE SEULE PIECE ET ROUE MULTIPLE

(30) Priorität: 24.10.2006 AT 17792006
(43) Veröffentlichungstag der Anmeldung: 05.08.2009
(73) Patentinhaber: Miba Sinter Austria GmbH, 4663 Laakirchen (AT)
(72) Erfinder: SCHMID, Herbert, 4655 Vorchdorf (AT); SIESSL, Wolfgang, 4801 Traunkirchen (AT); DICKINGER, Karl, 4655 Vorchdorf (AT)
(74) Vertreter: Ofner, Clemens
(86) Internationale Anmeldenummer: PCT/AT2007/000489
(87) Internationale Veröffentlichungsnummer: WO 2008/049145

(56) Entgegenhaltungen:
- EP-A- 1 063 032
- WO-A-01/74514

## Beschreibung

Die Erfindung betrifft ein Verfahren zur Herstellung eines einstückigen, metallischen Mehrfachrades für einen Zugmittelantrieb gemäß dem Oberbegriff des Anspruchs 1, sowie ein einstückiges, metallisches Mehrfachrad gemäß dem Oberbegriff des Anspruchs 5 (siehe jeweils WO-A-01/74514).

Mehrfachkettenräder sind bereits aus dem Stand der Technik bekannt. So beschreibt z. B. die DE 102 16 524 A einen Kettentrieb mit zwei nebeneinander und über Mehrfachkettenräder angeordneten Antriebsketten. Derartige Mehrfachkettenräder sind entweder mehrstückig ausgebildet, wobei mehrere Einfachkettenräder miteinander verbunden werden, und aber auch einstückig, wobei ein Radkörper mehrere Einfachräder mit entsprechenden Verzahnungen an den äußeren Umfängen aufweist. Die Zahngeometrie wird sowohl bei der einstückigen als auch bei der mehrstückigen Variante im Herstellungsverfahren festgelegt. Es ist daher erforderlich, für jedes Mehrfachkettenrad mit der jeweils speziellen Zahngeometrie entsprechende Formen und Werkzeuge vorrätig zu halten.

Aufgabe gegenständlicher Erfindung ist es, eine Möglichkeit zu schaffen, die Herstellung von Mehrfachrädern für einen Zugmittelantrieb variabler auszubilden.

Diese Aufgabe der Erfindung wird durch ein Verfahren mit den Merkmalen des Anspruchs 1 bzw. durch ein Mehrfachrad mit den Merkmalen des Anspruchs 5 gelöst.

Mit Hilfe der Erfindung kann aus einer Vorform in Abhängigkeit vom beabsichtigten Zugmittel das jeweilig gewünschte Rad, bspw. Zahnrad, Kettenrad oder Zahnriemenrad, hergestellt werden, sodass es möglich wird, unabhängig von der letztendlichen Zahngeometrie entsprechende Vorformen vorzufertigen, wodurch auf den Kundenbedarf rascher reagiert werden kann, in dem nur noch die entsprechende Umformung in die letztendliche Zahngeometrie erforderlich ist. Es ist somit möglich, diese Vorformen auf Lager zu produzieren, sodass also Produktionsengpässe durch entsprechende Vorproduktion in Zeiten mit geringerer Kapazitätsauslastung ausgeglichen werden können. Die Erfindung ist also darin zu sehen, dass aus den Rohkonturen entweder die fertige Zahnkontur des Ketten- oder Zahnrades oder die fertige Zahnkontur eines Zahnriemenrades hergestellt wird. Durch die spanlose Umformung, insbesondere das Walzen, wird zudem erreicht, dass der Materialabfall im Vergleich zu bisherigen Herstellungsverfahren bei denen die Zahngeometrie aus der Urform spanend hergestellt worden ist, deutlich reduziert werden kann. Außerdem lassen sich damit auch Mehrfachräder relativ einfach herstellen, die mit normalen Sinterverfahren nicht oder nur mit erheblich höherem Aufwand herstellbar sind, beispielsweise ein Dreifachrad, bei dem das mittlere Einfachrad einen geringeren Durchmesser aufweist, als die beiden randständigen Einfachräder.

Gemäß einer Ausführungsvariante des Verfahrens kann vor der Umformung die Zahnhöhe reduziert werden, sodass die Variabilität der festzulegenden Zahnkontur erhöht werden kann. Es kann damit auf unterschiedliche Durchmesser von Einfachrädern besser reagiert werden.

Gemäß einer Ausführungsvariante der erfindungsgemäßen Vorform ist vorgesehen, dass die Rohkontur der Zähne zumindest annähernd evolventenartig ausgebildet ist, wodurch die spanlose Umformung, also die Materialverdrängung, erleichtert werden kann. Es kann damit auch ein geringerer Abnutzungsgrad der Umformwerkzeuge bzw. Umformmaschinen erreicht werden.

Die Vorform kann weiters aus einem Sintermetall oder einer Sintermetalllegierung bestehen. Dabei ist von Vorteil, da derartige Bauteile nach den Sintern eine mehr oder weniger hohe Porosität aufweisen, dass die Umformung erleichtert werden kann, in dem die Porosität zumindest im Außenbereich erniedrigt, also der Bauteil in diesen Bereichen verdichtet wird. Durch die höhere Dichte im Außenbereich des Bauteils lässt sich zudem eine bessere Verschleißbeständigkeit erzielen. Zudem wird damit auch eine Glättung der Oberfläche bzw. eine bessere Oberflächengüte erreicht, beispielsweise weisen die Zähne keine Querriefen auf, wie diese normalerweise beim Verpressen eines Sintermetallpulvers verfahrensbedingt entstehen.

Zum besseren Verständnis der Erfindung wird dies anhand der nachfolgenden Figuren näher erläutert.

Es zeigen jeweils in schematisch vereinfachter Darstellung:
- Fig. 1: eine Ausführungsvariante der Vorform als Zweifachrad in Schrägansicht;
- Fig. 2: die Vorform nach Fig..1 in Stirnansicht;
- Fig. 3: eine erste Ausführungsvariante der Zahnumformung;
- Fig. 4: eine weitere Ausführungsvariante der Zahnumformung.

Einführend sei festgehalten, dass in den unterschiedlich beschriebenen Ausführungsformen gleiche Teile mit gleichen Bezugszeichen bzw. gleichen Bauteilbezeichnungen versehen werden, wobei die in der gesamten Beschreibung enthaltenen Offenbarungen sinngemäß auf gleiche Teile mit gleichen Bezugszeichen bzw. gleichen Bauteilbezeichnungen übertragen werden können. Auch sind die in der Beschreibung gewählten Lageangaben, wie z.B. oben, unten, seitlich usw. auf die unmittelbar beschriebene sowie dargestellte Figur bezogen und sind bei einer Lageänderung sinngemäß auf die neue Lage zu übertragen.

Sämtliche Angaben zu Wertebereichen in gegenständlicher Beschreibung sind so zu verstehen, dass diese beliebige und alle Teilbereiche daraus mit umfassen, z.B. ist die Angabe 1 bis 10 so zu verstehen, dass sämtliche Teilbereiche, ausgehend von der unteren Grenze 1 und der oberen Grenze 10 mit umfasst sind, d.h. sämtliche Teilbereich beginnen mit einer unteren Grenze von 1 oder größer und enden bei einer oberen Grenze von 10 oder weniger, z.B. 1 bis 1,7, oder 3,2 bis 8,1 oder 5,5 bis 10.

Die Fig. 1 und 2 zeigen eine Vorform 1 zur Herstellung eines Mehrfachrades 2 für einen Zugmittelantrieb. Derartige Zugmittelantriebe sind bspw. Kettenantriebe oder Riemenantriebe (Zahnriemenantrieb).

Das aus der Vorform 1 nach Figur 1 hergestellte Mehrfachrad 2 weist zwei Einfachräder 3, 4 auf. Jedes dieser Einfachräder 3, 4 umfasst einen Radkörper 5, 6 mit einem äußeren Umfang 7, 8 über dem verteilt Zähne 9, 10 zum Eingriff des Zugmittels angeordnet sind.

Bei dieser Ausführungsvariante des Mehrfachrades 2 weisen die beiden Einfachräder 3, 4 einen unterschiedlichen Durchmesser 11, 12 (Figur 2) auf. Selbstverständlich ist es möglich, dass die beiden Einfachräder 3, 4 denselben Durchmesser 11, 12 haben.

Des weiteren ist es möglich, dass das Mehrfachrad 2 nicht nur zwei Einfachräder 3, 4 aufweist sondern das mehr als zwei, bspw. 3, 4, 5 etc. Mehrfachräder 3, 4 angeordnet sind. Auch dabei besteht die Möglichkeit, dass diese Einfachräder 3, 4 einen unterschiedlichen Durchmesser aufweisen bzw. alle Einfachräder 3, 4 denselben Durchmesser haben, bzw. mehr als zwei. In bevorzugten Ausführungsvarianten weist das Mehrfachrad 2 zwei drei Einfachräder 3, 4 auf mit abnehmenden Durchmesser 11, 12, wobei die Zähne 9 des Einfachrades 3 mit dem größten Durchmesser 11 sowie das gegebenenfalls daran anschließende Einfachrad für einen Kettenantrieb ausgebildet sind und das kleinste Einfachrad 4 für den Eingriff eines Zahnriemens ausgebildet ist.

Wie in den Fig. 1 und 2 ersichtlich, weist das Mehrfachrad 2 eine zentrale Bohrung 13 zur Aufnahme einer Welle oder dergleichen auf.

In der bevorzugten Ausführungsvariante ist das Mehrfachrad 2 bzw. die Vorform 1 aus einem Sintermetall bzw. einer Sintermetalllegierung gebildet. Diese können z.B. auf Aluminium-, Eisen-, Kupfer-, Magnesium-Basis gebildet sein. Beispiele für derartige Sintermetalllegierungen sind aus der DIN V 30 910 Teil 4, Seite 3 zu entnehmen.

Da dem Fachmann die prinzipielle Herstellung von Sinterbauteilen bekannt ist, sei an dieser Stelle an die anschlägige Literatur verwiesen. Insbesondere umfasst die Herstellung von Sinterbauteilen die Verfahrensschritte Mischung des Pulvers, gegebenenfalls mit Zusatz- und Hilfsstoffen, Pulververdichtung zu einem Grünling, Sintern des Grünlings, gegebenenfalls Kalibrierung und/oder Nachverdichtung des gesinterten Bausteils.

Figur 3 zeigt eine erste Ausführungsvariante für die Umformung und Endfertigung der Zahnkontur für das Mehrfachrad 2. Dazu ist in Figur 3 lediglich ein Zahn 10 dargestellt. Insbesondere ist dessen Zahnkontur 14 als Kontur für einen Zahnriemen, im folgenden Zahnriemenradkontur 15 genannt, als Kontur für eine Zahnkette, im folgenden Kettenradkontur 16 genannt (strichliert) und als Rohkontur 17 (strichpunktiert) dargestellt. Bevorzugt wird die Rohkontur 17 als Rohkontur 17 zur Herstellung von Zähnen 10 für einen Eingriff einer Zahnkette hergestellt. Insbesondere ist dies die Rohkontur 17 nach dem Sintern der jeweiligen Vorform 1.

Wie aus Figur 3 ersichtlich ist, ist die Rohkontur 17 des Zahnes 10 im Bereich einer Zahnflanke 18 dicker als eine Zahnflankendicke 19 des fertigen Zahnes 10 für den Eingriff einer Zahnkette. Für die Endfertigung des Zahnes 10 aus dieser Rohkontur 17 erfolgt eine spanlose Umformung, wobei das Material aus dem Bereich des Übermaßes der Zahnflanke 18 in einen Zahnkopfbereich 20 zumindest teilweise verbracht wird. Gleichzeitig kann bei dieser Umformung auch eine Verdichtung im Umfangsbereich des Zahnes 10 des Sinterwerkstoffes erfolgen.

Um aus dieser Rohkontur 17 einen Zahn 10 für einen Eingriff eines Zahnriemens (Zahnriemenradkontur 15) zu fertigen, wird die Umformung so gestaltet, dass zumindest ein Teil des Überschussmaterials der Rohkontur 17 im Bereich der Zahnflanke 18 wiederum in Richtung auf den Zahnkopfbereich 20 verbracht wird, allerdings - nachdem die Zähne 10 für den Eingriff eines Zahnriemens prinzipiell anders aussehen als die Zähne 10 für einen Eingriff einer Zahnkette - wird bei dieser Umformung der an den Zahnkopfbereich 20 anschließende Zahnflankenbereich 21 gegenüber der Rohkontur 17 verbreitert und ggf. ebenfalls Material aus dem Zahnkopfbereich 20 in diesem Zahnflankenbereich 21 verbracht, sodass also eine Zahnhöhe 22 geringer ist als die Zahnhöhe der Rohkontur 17. Im Zahnhalsbereich kann sich die Zahnriemenradkontur 15 mit der Rohkontur 17 des Zahnes 10 überdecken.

Es sei an dieser Stelle erwähnt, dass die dargestellte Ausführungsvariante lediglich beispielhaften Charakter aufweist, sodass die letztendliche Zahngeometrie zu der dargestellten durchaus unterschiedlich sein kann. Insofern soll Figur 3 lediglich zur Darstellung des Prinzips der Herstellung des Mehrfachrades 2 aus der Vorform 1 (Figur 1) dienen.

Die Rohkontur 17 ist bei der Variante nach Figur 3 annähernd evolventenartig ausgebildet, wodurch der Vorteil erreicht wird, dass ausreichend Material für die Umformung und/oder Verdichtung zur Verfügung steht, um daraus, je nach Bedarf, einen Zahn 10 für eine Zahnkette oder einen Zahnriemen herzustellen. Das maximale Ausmaß der Überbreite im Bereich der Zahnflanke 18 kann dabei einen Wert aufweisen (jeweils linkes bzw. rechtes Übermaß) der ausgewählt ist aus einem Bereich mit einer oberen Grenze von maximal 25 %, bezogen auf die Zahnflankendicke 19 der Kettenradkontur 16 des Zahnes 10. Diese obere Grenze ist so zu verstehen, dass das Übermaß über die Höhe der Zahnflanke 18 veränderlich ist und sich nach der jeweilig gewünschten Zahngeometrie richten kann. Selbstverständlich ist das Übermaß für relativ schlanke, kleine Zähne 10 ein anderes als für dickere, größere Zähne 10. Im Vergleich über die gesamte Zahngeometrie des fertigen Zahnes 10 kann das Übermaß im Bereich von - 25 % bis + 25 %, insbesondere - 20 % bis + 20 %, schwanken, wie dies andeutungsweise aus Fig. 3 ersichtlich ist.

Obwohl bei dieser Ausführungsvariante die Vorform 1 im Hinblick auf die Zahngeometrie symmetrisch ausgebildet ist, besteht auch die Möglichkeit, dass das Ausmaß des Übermaßes der Rohkontur 17 im Bezug auf die Kettenradkontur 16 an der linken Zahnflanke unterschiedlich ist zur rechten Zahnflanke.

Das Einfachrad 3 ist bei dieser Variante als Kettenrad ausgebildet, kann aber auch ein Zahnrad sein. Dieses Einfachrad weist bevorzugt bereits vor der Umformung der Zähne 10 des zweiten Einfachrades 4 seine endgültige Form auf.

In Figur 4 ist eine Ausführungsvariante der Erfindung dargestellt, bei der der Zahn 10 der Zahnriemenradkontur 15 (volle Linien) im Vergleich zum Zahn 10 der Kettenradkontur 16 (strichliert) eine deutlich geringere Zahnhöhe 22 aufweist. Um diese Differenz 23 zu ermöglichen (bspw. kann der Zahn 10 der Zahnriemenradkontur 15 eine Zahnhöhe 22 aufweisen, die halb so groß ist wie die Zahnhöhe 22 der Kettenradkontur 16) wird ein Teil des Zahnes 10 im Zahnkopfbereich 20 spanend abgetragen, da eine derart große Verringerung nicht mehr allein durch Umformung bewerkstelligt werden kann. Das Abtragen des Materials des Zahnes 10 folgt bspw. durch Abdrehen bis zu einer Zahnhöhe 24 der Rohkontur 17 (strichpunktiert). Der durch die Umformung hergestellte Zahn 10 der Zahnriemenradkontur 15 weist nach der Umformung im Vergleich zur Ausführungsvariante nach Figur 3 eine größere Zahnhöhe 22 auf als die Zahnhöhe 24 der Rohkontur 17, es wird also mehr Material abgetragen als allein aufgrund der Zahnhöhe erforderlich wäre. Damit wird erreicht, dass das Material aus dem Bereich Zahnflanke 18 in den Bereich des Zahnkopfes durch die Umformung verbracht werden kann.

Sowohl aus Figur 3 als auch aus Figur 4 ist ersichtlich, dass je nach Umformung die Steilheit der Zahnflanke sowie der Bereich des Zahnkopfes verändert werden (steile Zahnflanke und breiterer Zahnkopf für Zahnriemenantrieb im Vergleich zum Zahnkettenantrieb).

Die Umformung selbst erfolgt plastisch, insbesondere durch Walzen. Es ist andererseits auch möglich, die Umformung mittels geteilter Matrizen durchzuführen, wobei seitlich auf die entsprechende Rohkontur 17 über die geteilte Matrize ein Druck aufgebracht und damit die Materialverdrängung in die entsprechenden Bereich durchgeführt wird. Die Umformung selbst kann sowohl als Warmumformung als auch als Kaltumformung durchgeführt werden.

Mit Hilfe des erfindungsgemäßen Verfahrens ist es also möglich Vorformen 2 bereit zu stellen, aus denen je nach Bedarf ein Mehrfachrad 1 mit zumindest einem Zahn-, Zahnriemen- oder Kettenrad herzustellen, wobei das letztere durch spanlose Umformung aus der Vorform 2 hergestellt werden. Es kann also ein Zahnriemenrad aus einer Kontur für ein Zahn- oder ein Kettenrad, ein Kettenrad aus einer Kontur für ein Zahnriemen- oder ein Zahnrad oder ein Zahnrad aus einer Kontur für ein Zahnriemen- oder ein Kettenrad hergestellt werden, wobei bei Bedarf die Rohkontur der Vorform 2 auch in die jeweilige Endkontur für die ursprünglich angedachten Zähne 9, 10 spanlos endgefertigt werden kann, also aus der Vorform 2 für ein Zahnrad ein Zahnrad, der Vorform 2 für ein Kettenrad ein Kettenrad oder der Vorform 2 für ein Zahnriemenrad ein Zahnriemenrad hergestellt werden.

Die Ausführungsbeispiele zeigt eine mögliche Ausführungsvariante des Verfahrens , wobei an dieser Stelle bemerkt sei, dass die Erfindung nicht auf die speziell dargestellten Ausführungsvarianten derselben eingeschränkt ist.

Der Ordnung halber sei abschließend darauf hingewiesen, dass zum besseren Verständnis des Aufbaus der Vorform 1 diese bzw. deren Bestandteile teilweise unmaßstäblich und/oder vergrößert und/oder verkleinert dargestellt wurden.

Die den eigenständigen erfinderischen Lösungen zugrunde liegende Aufgabe kann der Beschreibung entnommen werden.

### Bezugszeichenaufstellung

- 1: Vorform
- 2: Mehrfachrad
- 3: Einfachrad
- 4: Einfachrad
- 5: Radkörper

- 6: Radkörper
- 7: Umfang
- 8: Umfang
- 9: Zahn
- 10: Zahn

- 11: Durchmesser
- 12: Durchmesser
- 13: Bohrung
- 14: Zahnkontur
- 15: Zahnriemenradkontur

- 16: Kettenradkontur
- 17: Rohkontur
- 18: Zahnflanke
- 19: Zahnflankendicke
- 20: Zahnkopfbereich

- 21: Zahnflankenbereich
- 22: Zahnhöhe
- 23: Differenz
- 24: Zahnhöhe

## Patentansprüche

1. Verfahren zur Herstellung eines einstückigen, metallischen Mehrfachrades (2) für einen Zugmittelantrieb, mit zumindest zwei nebeneinander angeordneten Einfachrädern (3, 4), die jeweils einen Radkörper (5, 6) mit einem äußeren Umfang (7, 8) aufweisen, wobei über den äußeren Umfang (7, 8) verteilt Zähne (9, 10) zum Eingriff des Zugmittels angeordnet sind, und wobei zumindest eines der zumindest zwei Einfachräder (3, 4) als Ketten-, Zahn- oder Zahnriemenrad ausgebildet ist, wobei das Ketten-, Zahn- oder Zahnriemenrad mit einer Rohkontur (17) hergestellt wird, wobei eine Zahndicke der Rohkontur (17) - in axialer Ansicht - größer ist als die Zahndicke der Endkontur des fertigen Ketten-, Zahn- oder Zahnriemenrades, und danach in Abhängigkeit vom verwendeten Zugmittel diese Rohkontur (17) durch spanlose Umformung, insbesondere Walzen, in die fertige Zahnkontur umgeformt wird, **dadurch gekennzeichnet, dass** aus einer Kettenrad- oder Zahnradkontur eine Zahnriemenradkontur oder aus einer Zahnrad- oder Zahnriemenradkontur eine Kettenradkontur oder aus einer Zahnriemenrad- oder Kettenradkontur eine Zahnradkontur hergestellt wird, und dazu zumindest ein Teil eines Überschussmaterials der Rohkontur (17) im Bereich einer Zahnflanke (18) der Zähne (9, 10) in Richtung auf einen Zahnkopfbereich (20) verbracht wird.

2. Verfahren nach Anspruch 1, **dadurch gekennzeichnet, dass** vor der Umformung die Zahnhöhe reduziert wird.

3. Verfahren nach Anspruch 1 oder 2, **dadurch gekennzeichnet, dass** eine Vorform (1) verwendet wird, deren Rohkontur (17) im Bereich der Zahnflanke (18) ein Übermaß aufweist, mit einer größeren Zahndicke - in axialer Ansicht - als die Zahndicke der fertigen Zahnkontur, wobei das Übermaß der gesamten Zahngeometrie im Vergleich zur fertigen Zahngeometrie im Bereich zwischen - 25 % und + 25 % schwankt.

4. Verfahren nach Anspruch 3, **dadurch gekennzeichnet, dass** eine Vorform (1) verwendet wird, deren Rohkontur (17) der Zähne (10) zumindest annähernd evolventenartig ausgebildet ist.

5. Einstückiges, metallisches Mehrfachrad (2) für einen Zugmittelantrieb, mit zumindest zwei nebeneinander angeordneten Einfachrädern (3, 4), die jeweils einen Radkörper (5, 6) mit einem äußeren Umfang (7, 8) aufweisen, wobei über den äußeren Umfang (7, 8) verteilt Zähne (9, 10) zum Eingriff des Zugmittels angeordnet sind, und wobei die beiden Einfachräder (3, 4) als Ketten-, Zahn- oder Zahnriemenrad ausgebildet sind, mit der Maßgabe, dass die beiden Einfachräder für den Eingriff unterschiedlicher Zugmittel ausgebildet sind, wobei zumindest eines der beiden Einfachräder durch spanlose Umformung, insbesondere durch Walzen, aus einer Rohkontur (17) für ein Ketten-, Zahn- oder Zahnriemenrad hergestellt ist, **dadurch gekennzeichnet, dass** für das zumindest eine Einfachrad aus einer Kettenrad- oder Zahnradkontur eine Zahnriemenradkontur oder aus einer Zahnrad- oder Zahnriemenradkontur eine Kettenradkontur oder aus einer Zahnriemenrad- oder Kettenradkontur eine Zahnradkontur gebildet ist und dazu zumindest ein Teil eines Überschussmaterials der Rohkontur (17) im Bereich einer Zahnflanke (18) der Zähne (9,10) in Richtung auf einen Zahnkopfbereich (20) verbracht ist.

## Claims

1. Method of producing a one-piece, metal multiple wheel (2) for a traction mechanism comprising at least two adjacently disposed single wheels (3, 4), each comprising a wheel body (5, 6) having an outer circumference (7, 8), and teeth (9, 10) for engaging the traction mechanism are arranged in a distributed manner around the outer circumference (7, 8), and at least one of the at least two single wheels (3, 4) is configured as a sprocket, gear or toothed belt wheel, and the sprocket, gear or toothed belt wheel is produced with a rough contour (17), and a tooth thickness of the rough contour (17), in axial view, is thicker than the tooth thickness of the final contour of the finished sprocket, gear or toothed belt wheel and thereafter, depending on the traction means used, this rough contour (17) is reformed by non-machining reforming, in particular by rolling, into the finished tooth contour, **characterised in that** a toothed belt wheel contour is produced from a sprocket wheel or gear wheel contour, or a sprocket wheel contour is produced from a gear wheel or toothed belt wheel contour, or a gear wheel contour is produced from a toothed belt or sprocket wheel, and to this end, at least some of the surplus material of the rough contour (17) in the region of a tooth flank (18) of the teeth (9, 10) is moved in the direction towards a tooth tip region (20).

2. Method as claimed in claim 1, **characterised in that** the tooth height is reduced prior to reforming.

3. Method as claimed in claim 1 or 2, **characterised in that** a preform (1) is used, the rough contour (17) of which contains surplus material, with a thicker tooth thickness, in axial view, in the region of the tooth flank (18) than the tooth thickness of the finished tooth contour, and the surplus material of the entire tooth geometry fluctuates compared with the finished tooth geometry by in the range of between - 25% and + 25 %.

4. Method as claimed in claim 3, **characterised in that** a preform (1) is used, the rough contour (17) of which for the teeth (10) is of an at least approximately involute design.

5. One-piece, metal multiple wheel (2) for a traction mechanism comprising at least two adjacently disposed single wheels (3, 4), each comprising a wheel body (5, 6) having an outer circumference (7, 8), and teeth (9, 10) for engaging the traction mechanism are arranged in a distributed manner around the outer circumference (7, 8), and the two single wheels (3, 4) are configured as a sprocket, gear or toothed belt wheel, with the proviso that the two single wheels are configured for engaging different traction means, and at least one of the two single wheels is produced by non-machining reforming, in particular by rolling, from a rough contour (17) for a sprocket, gear or toothed belt wheel, **characterised in that** a toothed belt wheel contour is formed from a sprocket wheel or gear wheel contour to produce the at least one single wheel, or a sprocket wheel contour is produced from a gear wheel or toothed belt wheel contour, or a gear wheel contour is produced from a toothed belt or sprocket wheel, and to this end, at least some of the surplus material of the rough contour (17) in the region of a tooth flank (18) of the teeth (9, 10) is moved in the direction towards a tooth tip region (20).

## Revendications

1. Procédé de fabrication d'une roue multiple métallique en une pièce (2) pour un moyen d'entraînement de traction, avec au moins deux roues simples (3, 4) disposées l'une à côté de l'autre qui présentent chacune un corps de roue (5, 6) avec un pourtour extérieur (7, 8), où sont réparties sur le pourtour extérieur (7, 8) des dents (9, 10) pour la mise en prise avec le moyen de traction, et où au moins une des au moins deux roues simples (3, 4) est réalisée sous forme de roue à chaîne, roue dentée ou roue à courroie dentée, où la roue à chaîne, roue dentée ou roue à courroie dentée est fabriquée avec un contour brut (17), où une épaisseur de dent du contour brut (17) - en vue axiale - est plus grande que l'épaisseur de dent du contour final de la roue à chaîne, roue dentée ou roue à courroie dentée, et ensuite, en fonction du moyen de traction utilisé, ce contour brut (17) est déformé par formage sans enlèvement de copeaux, en particulier laminage, en contour de dent fini, **caractérisé en ce qu'**est réalisé à partir d'un contour de roue à chaîne ou roue dentée, un contour de roue à courroie dentée, ou bien à partir d'un contour de roue dentée ou de roue à courroie dentée, un contour de roue à chaîne, ou à partir d'un contour de roue à courroie dentée ou de chaîne, un contour de roue dentée, et à cette fin au moins une partie d'un matériau excédentaire du contour brut (17) est amené dans la zone d'un flanc de dent (18) des dents (9, 10) en direction d'une zone de tête de dent (20).

2. Procédé selon la revendication 1, **caractérisé en ce qu'**avant le formage, la hauteur de dent est réduite.

3. Procédé selon la revendication 1 ou 2, **caractérisé en ce qu'**une préforme (1) est utilisée dont le contour brut (17) présente au voisinage du flanc de dent (18) une surmesure, avec une plus grande épaisseur de dent - en vue axiale - que l'épaisseur du contour de dent fini, où la surmesure de toute la géométrie de la dent oscille en comparaison avec la géométrie de dent finie dans la plage entre -25% et +25%.

4. Procédé selon la revendication 3, **caractérisé en ce qu'**une préforme (1) est utilisée dont le contour brut (17) des dents (10) est réalisé au moins approximativement en développante.

5. Roue multiple métallique en une pièce (2) pour un moyen d'entraînement en traction, avec au moins deux roues simples disposées l'une à côté de l'autre (3, 4) qui présentent chacune un corps de roue (5, 6) avec un pourtour extérieur (7, 8), où sont disposées sur le pourtour extérieur (7, 8) des dents (9, 10) pour la mise en prise avec le moyen de traction, et où les deux roues simples (3, 4) sont réalisées comme roue à chaîne dentée ou à courroie dentée, à condition que les deux roues simples soient réalisées pour la mise en prise avec des moyens de traction différents, où au moins une des deux roues simples est fabriquée par formage sans enlèvement de copeaux, en particulier par laminage, à partir d'un contour brut (17) pour une roue à chaîne, dentée ou à courroie dentée, **caractérisée en ce que** pour la au moins une roue simple est réalisé à partir d'un contour de roue à chaîne ou dentée, un contour de roue à courroie dentée ou bien à partir d'un contour de roue dentée ou de roue à courroie dentée, un contour de roue à chaîne ou bien à partir d'un contour de roue à courroie dentée ou de roue à chaîne, un contour de roue dentée, et à cette fin, au moins une partie d'un matériau excédentaire du contour brut (17) est amenée dans la zone d'un flanc de dent (18) des dents (9, 10) en direction d'une zone de tête de dent (20).
